# EUROPÄISCHE PATENTSCHRIFT

(11) **EP 0 283 026 B1**
(45) Veröffentlichungstag und Bekanntmachung des Hinweises auf die Patenterteilung: **03.03.1993**
(21) Anmeldenummer: 88104287.3
(22) Anmeldetag: 17.03.1988
(51) Int. Cl.: F04B 43/06

(54) **Verfahren und Vorrichtung zum Anfahren einer hydraulischen Membranpumpe gegen Last**
Method and device for starting an hydraulic membrane pump against a load
Méthode et dispositif de démarrage d'une pompe à membrane chargée

(30) Priorität: 18.03.1987 DE 3708868
(43) Veröffentlichungstag der Anmeldung: 21.09.1988
(73) Patentinhaber: LEWA Herbert Ott GmbH + Co., 71229 Leonberg (DE)
(72) Erfinder: Fritsch, Horst, D-7250 Leonberg (DE); Jarosch, Josef, Dr., D-7000 Stuttgart 1 (DE)
(74) Vertreter: Zeitler, Giselher, Dipl.-Ing.

(56) Entgegenhaltungen:
- FR-A- 1 069 107
- FR-A- 1 373 780
- FR-A- 1 589 105
- US-A- 3 767 326

## Beschreibung

Die Erfindung betrifft ein Verfahren zum Anfahren einer hydraulischen Membranpumpe gegen Last gemäß dem Oberbegriff des Anspruchs 1 sowie eine zur Durchführung dieses Verfahrens vorgesehene Vorrichtung gemäß dem Oberbegriff des Anspruchs 4.

Wenn eine hydraulische Membranpumpe, d.h. eine oszillierende Verdrängerpumpe, unter Last, also bei vollem Systemdruck angefahren werden muß, ist zunächst das sog. Losbrechmoment zu überwinden. Dieses liegt in der Größenordnung des doppelten Nennmomentes, was zur Folge hat, daß der Pumpenantrieb entsprechend auszulegen ist. Damit jedoch der Antrieb nicht zu stark überdimensioniert werden muß, hilft man sich in solchen Fällen, insbesondere bei großen 3-Plunger-Pumpen, mittels Installation einer sog. Anfahrschaltung auf der Produktseite, d.h. Förderseite der Pumpe. Dies bedingt jedoch den Einsatz mehrerer Stellventile in Verbindung mit einer speziellen Steuerungseinrichtung. Es sind daher für hohe Förderdrücke derartige Anfahrschaltungen sehr aufwendig und nicht ohne Probleme, vor allem wenn es sich um schwierigere Förderfluide, z.B. Suspensionen, handelt.

Es ist auch schon eine Anfahrschaltung bekannt (FR-A-1 069 107), die auf der Ölseite, d.h. also auf der Antriebsseite der Membranpumpe, angeordnet ist und derart ausgestaltet ist, daß sie automatisch arbeitet. Hierdurch ist es zwar möglich, ein sanftes Anfahren der Membranpumpe unter Last zu erreichen, ohne daß der Antrieb für das hohe Losbrechmoment ausgelegt werden muß. Jedoch weist eine derartige automatische Anfahrschaltung einige Unzulänglichkeiten auf. Diese liegen nicht nur darin, daß eine solche automatische Anfahrschaltung dem Einfluß von Fertigungstoleranzen, Hubfrequenzen des Verdrängerkolbens und Viskosität der Hydraulikflüssigkeit unterliegt, ohne daß es möglich ist, durch entsprechende Gegensteuerung derartige nachteilige Einflüsse auszuschalten. Hinzu kommt außerdem, daß dann, wenn die bekannte automatische Anfahrschaltung einmal eingerichtet und eingestellt ist, die Pumpe auch eine ganz bestimmte Anfahrcharakteristik aufweist, die später nicht mehr oder nur mit erheblichem Aufwand verändert werden kann.

Es sind auch schon Membranpumpen bekannt (US-A 3 767 326 und US-A-3 374 750), bei denen zwischen Druckraum und Vorratsraum eine Verbindungsleitung vorgesehen ist, deren Öffnung bzw. Unterbrechung ventilgesteuert ist (Chargensteuerung). Die zu diesem Zweck vorgesehenen beiden Magnetventile werden als reine Auf-Zu-Ventile gesteuert, und zwar gegensinnig, so daß es mit einer derartigen Vorrichtung nicht möglich ist, ein sanftes Ankoppeln der Pumpe an das Drucknetz zu erreichen.

Der Erfindung liegt die Aufgabe zugrunde, das Verfahren sowie die Vorrichtung der gattungsgemäßen Art derart weiterzubilden, daß sie mit geringem konstruktivem Aufwand zuverlässig arbeiten und es ermöglichen, unterschiedliche Anfahrcharakeristiken der Pumpe zu verwirklichen.

Diese Aufgabe wird mit dem erfindungsgemäßen Verfahren durch die Merkmale des Anspruchs 1 gelöst. Vorteilhafte Ausgestaltungen sind in den Ansprüchen 2 und 3 beschrieben. Die Merkmale der in Form einer Anfahreinrichtung ausgestalteten Vorrichtung gemäß der Erfindung ergeben sich aus Anspruch 4. Zweckmäßige Weiterbildungen hiervon sind in den weiteren Ansprüchen erläutert.

Bei dem erfindungsgemäßen Verfahren erfolgt die Unterbrechung der Verbindung zwischen Druckraum und Vorratsraum von außen gesteuert, und zwar bei der Minimaldrehzahl der Pumpe, die einem Bruchteil der Nenndrehzahl entspricht.

Der Erfindung liegt der wesentliche Gedanke zugrunde, die Anfahreinrichtung von der Produktseite auf die Ölseite, d.h. also von der Förderseite auf die Antriebsseite zu verlegen und zu diesem Zweck zwischen dem Druckraum und dem Vorratsraum einen Verbindungskanal vorzusehen, der grundsätzlich offen ist, jedoch nach Inbetriebsetzen der Pumpe langsam oder auch schnell verschlossen wird, wodurch der Druck im Druckraum dann bis zum Förderdruck ansteigt. Das erforderliche Losbrechmoment beträgt somit nur einen Bruchteil desjenigen ohne Anfahreinrichtung, so daß sich der entscheidene Vorteil ergibt, daß der Pumpenantrieb im wesentlichen nur für das Nennmoment, nicht aber für das Losbrechmoment ausgelegt werden muß. Dies hat den weiteren Vorteil zur Folge, daß der auf das Nennmoment ausgelegte Antriebsmotor mit einem deutlich besseren Wirkungsgrad arbeitet als der ansonsten erforderliche, auf das Losbrechmoment abgestimmte und somit viel größer zu dimensionierende Antriebsmotor.

Die Schließeinrichtung, mittels welcher der Verbindungskanal allmählich verschließbar ist, weist erfindungsgemäß einen beweglichen Schließkörper auf. Dieser kann im Rahmen der Erfindung unterschiedliche konstruktive Ausgestaltungen besitzen, nämlich in Form eines Ventils, eines Steuerschiebers, eines Steuerkolbens oder dgl..

Der Schließkörper ist vorzugsweise in einer von außen zugänglichen Anschlußbohrung angeordnet, die zweckmäßigerweise derart an einem Knick des Verbindungskanals vorgesehen ist, daß hierdurch zwei Teilabschnitte des Verbindungskanals, nämlich ein druckraumseitiger sowie ein vorratsraumseitiger Kanalabschnitt, gebildet werden, die durch die Anschlußbohrung verbunden sind.

Erfindungsgemäß wird der Schließkörper der Schließeinrichtung von außen über einen Stellantrieb, sei es elektrisch, magnetisch oder pneumatisch, betätigt. Der Stellantrieb kann in Abhängigkeit von der Anzahl bzw. Frequenz der Hübe des Verdrängerkolbens arbeiten, und zwar derart, daß nach dem Einschalten der Pumpe der für die verdrängte Hydraulikflüssigkeit zur Verfügung stehende Durchtrittsquerschnitt des Verbindungskanals bei jedem weiteren Druckhub verkleinert wird.

Die Funktionsweise der mit einer Anfahreinrichtung gemaß der Erfindung versehenen Membranpumpe stellt sich demgemäß derart dar, daß die Membranpumpe eingeschaltet und auf Minimaldrehzahl hochgefahren wird, wobei sie in diesem Zustand noch nicht fördert. Hierbei pulsiert die vom Verdrängerkolben verdrängte Hydraulikflüssigkeit (Hubvolumen) in dem noch offenen Verbindungskanal als Ölstrom mehr oder weniger drucklos hin und her, ohne daß sich die Membran bewegt. Die Membran, die sich aufgrund des in der Anlage herrschenden Systemdrucks zum Produktförderraum nicht bewegen kann, wandert zur hinteren druckraumseitigen Begrenzungskalotte bzw. liegt dieser schon an. Dadurch wird sichergestellt, daß die Membran beim Anfahren nicht überdehnt wird. Durch langsames oder auch plötzliches Schließen des Verbindungskanals mittels der per Stellantrieb gesteuerten Schließeinrichtung wird der betreffende Membranpumpenkopf dann sanft dem Drucknetz der Anlage zugeschaltet, so daß sich insgesamt ein sanftes Anfahren unter Last ergibt, ohne daß das übliche hohe Losbrechmoment überwunden und demgemäß der Pumpenantrieb zu stark überdimensioniert werden muß.

Wie schon dargelegt, wird die Schließeinrichtung von außen mittels eines geeignet gesteuerten Stellantriebes betätigt.

Durch entsprechende Gestaltung des Schließkörpers sowie der Strömungswiderstände der einzelnen Abschnitte des Verbindungskanals läßt sich die Anfahrcharakteristik der Membranpumpe leicht an die Eigenarten des Pumpenantriebes anpassen.

Hierbei wird die Betätigung des Schließkörpers über elektrisch, hydraulisch oder pneumatisch arbeitende Stellglieder von außen durchgeführt, und zwar unabhängig von den Druckwechselvorgängen in der Pumpe. Auf diese Weise können unterschiedliche Anfahrcharakteristiken verwirklicht werden, und es wird der Einfluß von Fertigungstoleranzen, Hubfrequenzen des Verdrängerkolbens und Viskosität der Hydraulikflüssigkeit ausgeschaltet.

Insgesamt sind damit die Vorteile der Erfindung darin zu sehen,
- daß aufwendige und geräuschintensive Anfahrschaltungen auf der Förderseite der Pumpe entfallen können,
- daß Bedienungsfehler in jedem Fall ausgeschlossen sind,
- daß der Pumpenantrieb für die Betriebsbedingungen, wie Nenndrehmoment, Nennstrom usw., ausgelegt werden kann, wobei sich vor allen Dingen bei einem drehzahlverstellbaren Pumpenantrieb erhebliche Einsparungen in der Anschaffung sowie beim Betrieb der Pumpe ergeben,
- daß Kupplungen, Getriebe und Pumpe ohne lebensdauermindernde Anfahrstöße betrieben werden können,
- daß hydrodynamische Gleitlager erst belastet werden, wenn sich bei der Mindestdrehzahl ein tragfähiger Schmierfilm aufgebaut hat, und
- daß aufgrund der Flexibilität der Anfahreinrichtung das Anlaufverhalten der Pumpe auf die Eigenarten des Antriebes abgestimmt werden kann.

Die Erfindung wird im folgenden in Form mehrerer Ausführungsbeispiele anhand der Zeichnung näher erläutert. Hierbei zeigen:
- Fig. 1: schematisch im Diagramm den typischen Verlauf einer Drehmomentkennlinie über der Drehzahl für eine Dreizylinderpumpe - sowohl ohne als auch mit Anfahreinrichtung;
- Fig. 2: im Längsschnitt eine mit der Anfahreinrichtung gemäß der Erfindung versehene Membranpumpe;
- Fig. 3: vergrößert im Schnitt das Detail A gemäß Fig. 2, wobei die Betätigung der Schließeinrichtung über einen Stellantrieb erfolgt, mit einem Steuerschieber als Schließkörper, und
- Fig. 4: eine abgewandelte Ausführungsform mit einem Ventil als Schließkörper.

Wie aus Fig. 1 ersichtlich, ist die typische Drehmoment-Drehzahlkennlinie für beispielsweise eine Dreizylinderpumpe, die keine Anfahreinrichtung aufweist, derart ausgebildet, daß diese ein hohes Anfahrmoment, das sog. Losbrechmoment, aufweist, welches fast beim doppelten Nennmoment liegt. Demgegenüber Zeigt die gestrichelt dargestellte Linie das beträchtlich verringerte Losbrechmoment bei einer mit der erfindungsgemäßen Anfahreinrichtung versehenen Membranpumpe, so daß demgemäß der Pumpenantrieb allenfalls für das Nennmoment bzw. Volllastmoment ausgelegt werden muß.

Wie aus Fig. 2 ersichtlich, ist die Anfahreinrichtung bei einer hydraulischen Membranpumpe vorgesehen, die eine übliche Membran 1 aufweist. Diese ist an ihrem Rand zwischen einem Pumpenkörper 2 sowie einem hieran stirnseitig lösbar festgelegten Pumpendeckel 3 eingespannt und trennt einen Förderraum 4 von einem mit Hydraulikflüssigkeit gefüllten Druckraum 5. Die dargestellte Membranpumpe weist einen hydraulischen Membranantrieb in Form eines oszillierenden Verdrängerkolbens 6 auf, der im Pumpenkörper 2 abgedichtet zwischem dem Druckraum 5 und einem Vorratsraum 7 für die Hydraulikflüssigkeit verschiebbar ist. Der kolbenseitige Druckraum 5 steht über mehrere im Pumpenkörper 2 angeordnete axiale Bohrungen 8 mit einem membranseitigen Druckraum 9 in Verbindung, der einerseits durch die Membran 1 sowie andererseits durch eine hintere (kolbenseitige) Kalotte 10 begrenzt ist. Die Membran 1 liegt dieser hinteren Begrenzungskalotte 10 am Ende des Saughubes an, wie gestrichelt in Fig. 2 dargestellt, während sie am Ende des Druckhubes zur Anlage an eine vordere Begrenzungskalotte 11 kommt.

Die vordere Begrenzungskalotte 11 ist im Pumpendeckel 3 gebildet, der in der üblichen Weise ein federbelastetes Einlaßventil 12 sowie ein federbelastetes Auslaßventil 13 aufweist. Diese beiden Ventile 12, 13 stehen über einen Einlaßkanal 14 sowie einen Auslaßkanal 15 derart mit dem Förderraum 4 in Verbindung, daß das Fördermedium bei dem nach rechts gemäß Fig. 2 erfolgenden Saughub des Verdrängerkolbens 6 und damit der Membran 1 in Pfeilrichtung über das Einlaßventil 12 und den Einlaßkanal 14 in den Förderraum 4 angesaugt wird. Bei dem nach links gemäß Fig. 2 erfolgenden Druckhub der Membran 1 wird dann das Fördermedium über den Auslaßkanal 15 und das Auslaßventil 13 in Pfeilrichtung dosiert aus dem Förderraum 4 herausgedrückt.

Um am Ende des Saughubes eine Überlastung der Membran 1 sowie das Auftreten von Kavitation zu verhindern, ist im Pumpenkörper 2 ein übliches federbelastetes Schnüffelventil 16 vorgesehen, das über Kanäle 17, 18, 19 mit dem Druckraum 5 bzw. 9 und dem Vorratsraum 7 in Verbindung steht.

Die bei der beschriebenen Membranpumpe vorgesehene Anfahreinrichtung A weist einen Verbindungskanal 20 auf, der zwischen Druckraum 5 sowie Vorratsraum 7 verläuft und durch einen nachstehend näher zu erläuternden Schließkörper nach Inbetriebsetzen der Pumpe verschließbar ist. Der Schließkörper ist in einer von außen zugänglichen, durch einen Stopfen 21 verschlossenen Anschlußbohrung 22 verschiebbar, die derart an einem Knick des Verbindungskanals 20 angeordnet ist, daß der druckraumseitige Abschnitt des Verbindungskanals 20 in den Boden der Anschlußbohrung 22 und der vorratsraumseitige Abschnitt des Verbindungskanals 20 in die Seitenwand der Anschlußbohrung 22 mündet.

Verschiedene konstruktive Ausführungsbeispiele der im wesentlichen aus dem Verbindungskanal 20 und dem hiermit zusammenwirkenden Schließkörper bestehenden Anfahreinrichtung A werden nachstehend anhand der Fig. 3 und 4 im einzelnen erläutert.

Bei dem Ausführungsbeispiel gemäß Fig. 3 weist die Anfahreinrichtung als Schließkörper einen Steuerschieber 23 auf, der in der Anschlußbohrung 22, und zwar speziell innerhalb einer hierin eingesetzten Hülse 24,verschiebbar ist. Die Hülse 24 ist derart mit einer querverlaufenden Durchgangsbohrung 25 und einem Längskanal 26 versehen, daß die Strömungsverbindung zwischen dem druckraumseitigen Abschnitt des Verbindungskanals 20 und dessen vorratsseitigem Abschnitt aufrechterhalten ist. An einer bestimmten Stelle seines Umfangs weist der Steuerschieber 23 eine Umfangsnut 27 auf, derart daß der Verbindungskanal 20 bei in Startstellung gemäß Fig. 3 befindlichem Steuerschieber 23 offen, jedoch verschlossen ist, wenn sich der Steuerschieber 23 in der gestrichelten Betriebsstellung befindet.

Wie schon eingangs dargelegt, befindet sich der Steuerschieber 23, der über den Verbindungskanal 20 und die hiermit zusammenwirkenden Kanäle 25, 26, 27 die Verbindung zwischen dem Druckraum 5 und dem Vorratsraum 7 herstellt, beim Einschalten der Pumpe in der Startstellung gemäß Fig. 3. Wenn dann die Pumpe langsam von Minimaldrehzahl hochgefahren wird, wird auch der Steuerschieber 23 nach unten bewegt, so daß sich auch die im Steuerschieber 23 vorgesehene Umfangsnut 27 vom vorratsraumseitigen Verbindungskanal 20 wegbewegt. Hierdurch wird der Durchtrittsquerschnitt des Verbindungskanals 20 verkleinert, und zwar so lange, bis sich der Steuerschieber 23 vollständig nach unten in die Betriebsstellung gemäß Fig. 3 verschoben hat, in welcher der Verbindungskanal 20 vollständig geschlossen ist. In dieser Stellung hat die Pumpe den Förderdruck erreicht, so daß der Membranpumpenkopf dem Drucknetz der Anlage zugeschaltet wird.

Die Betätigung des Steuerschiebers 23 erfolgt über einen Stellantrieb 33, der seinerseits elektrisch, magnetisch oder pneumatisch betätigt werden kann. Zu diesem Zweck steht der außen am Verschlußstopfen 21 der Anschlußbohrung 22 angebrachte Stellantrieb 33 über einen Betätigungsstößel 34 mit dem Steuerschieber 23 in Verbindung, so daß der Steuerschieber 23 entsprechend dem Hubrhythmus des Verdrängerkolbens 6 aus seiner Startstellung, in welcher der Verbindungskanal 20 offen ist, nach unten in seine gestrichelt dargestellte Betriebsstellung verschoben werden kann, in welcher der Verbindungskanal 20 geschlossen ist.

Bei der gegenüber Fig. 3 abgewandelten Ausführungsform gemäß Fig. 4 ist anstelle des Steuerschiebers 23 ein mit dem Betätigungsstößel 34 verbundener Ventilstößel 35 vorgesehen, der mit einem Ventilsitz 36 zusammenwirkt. Dieser Ventilsitz 36 ist in der Anschlußbohrung 22 durch eine dort bodenseitig geformte Schulter des druckraumseitigen Abschnittes des Verbindungskanals 20 gebildet. Demgemäß läßt sich dieses Ventil 35, 36 - analog dem Steuerschieber 23 - mittels des Stellantriebs 33 zwischen einer Startstellung, in welcher der Verbindungskanal 20 offen ist, und einer Betriebsstellung bewegen, in welcher der Verbindungskanal 20 geschlossen ist.

## Patentansprüche

1. Verfahren zum Anfahren einer hydraulischen Membranpumpe gegen Last mit Hilfe einer Anfahrschaltung, wobei die Betätigung einer einen Förderraum von einem Hydraulikraum trennenden Mebran durch einen zwischen dem Druckraum und einem Hydraulikvorratsraum verschiebbaren oszillierenden Verdrängerkolben erfolgt und wobei beim Anlauf der Pumpe in einem offenen Verbindungsweg (20) zwischen Druckraum (5) und Vorratsraum (7) ein Hubvolumen der Hydraulikflüssigkeit durch den Verdrängerkolben (6) transportiert wird, worauf sodann die Bewegung der Membran (1) an die Verschiebung des Verdrängerkolbens (6) dadurch angekoppelt wird, daß die Verbindung zwischen Druckraum (5) und Vorratsraum (7) unterbrochen wird,
**dadurch gekennzeichnet,**
daß die Unterbrechung der Verbindung zwischen Druckraum (5) und Vorratsraum (7) von außen gesteuert bei der Minimaldrehzahl der Pumpe, die einem Bruchteil der Nenndrehzahl entspricht, erfolgt.

2. Verfahren nach Anspruch 1, dadurch gekennzeichnet, daß das Hubvolumen der Hydraulikflüssigkeit im Verbindungsweg (20) zwischen Druckraum (5) und Vorratsraum (7) zirkuliert.

3. Verfahren nach Anspruch 1, dadurch gekennzeichnet, daß das Hubvolumen der Hydraulikflüssigkeit im Verbindungsweg (20) zwischen Druckraum (5) und Vorratsraum (7) aufgrund des Verdrängerkolbens (6) derart strömt, daß es pulsiert.

4. Vorrichtung zur Durchführung des Verfahrens nach einem der Ansprüche 1 - 3, wobei die Membranpumpe versehen ist mit wenigstens einer einen Förderraum (4) von einem Hydraulik-Druckraum (5) trennenden Membran (1), die an ihrem Rand zwischen dem Pumpenkörper (2) und einem Pumpendekkel (3) eingespannt ist, und mit einem hydraulischen Membranantrieb in Form eines oszillierenden Verdrängerkolbens (6), der im Pumpenkörper (2) zwischen dem Druckraum (5) und einem Hydraulikvorratsraum (7) verschiebbar ist, und wobei auf der Pumpenantriebsseite zwischen dem Druckraum (5) und dem Vorratsraum (7) ein Verbindungskanal (20) vorgesehen ist, der beim Anlauf der Pumpe die vom Verdrängerkolben (6) im Druckraum (5) verdrängte Hydraulikflüssigkeit in den Vorratsraum (7) zurückführt und im Verlauf der weiteren Hübe des Verdrängerkolbens (6) durch eine Schließeinrichtung (A) verschließbar ist, so daß der Druck im Druckraum (5) bis zum Förderdruck ansteigt,
**dadurch gekennzeichnet,**
daß die Steuerung der Schließeinrichtung (A) von außen über einen Stellantrieb (33) erfolgt, wobei der Schließzeitpunkt und/oder die Schließgeschwindigkeit veränderbar sind, und daß die Schließeinrichtung (A) einen beweglichen Schließkörper (23; 35, 36) aufweist, der zwischen einer Startstellung, in der er den Durchtrittsquerschnitt des Verbindungskanals (20) freigibt, und einer Betriebsstellung verschiebbar ist, in welcher der Durchschnittsquerschnitt des Verbindungskanals (20) verschlossen ist.

5. Vorrichtung nach Anspruch 4, dadurch gekennzeichnet, daß der Stellantrieb (33) in Abhängigkeit von der Anzahl bzw. Frequenz der Hübe des Verdrängerkolbens (6) arbeitet derart, daß nach dem Einschalten der Pumpe der für die verdrängte Hydraulikflüssigkeit zur Verfügung stehende Durchtrittsquerschnitt des Verbindungskanals (20) bei jedem weiteren Druckhub verkleinert wird.

6. Vorrichtung nach Anspruch 4 oder 5, dadurch gekennzeichnet, daß der Schließkörper ein Ventil (35, 36) ist, dessen Ventilkörper (35) mit einem im Verbindungskanal (20) gebildeten Ventilsitz (36) zusammenwirkt.

7. Vorrichtung nach Anspruch 4 oder 5, dadurch gekennzeichnet, daß der Schließkörper ein Steuerschieber (23) ist, der im Strömungsweg des Verbindungskanals (20) angeordnet ist und über einen Durchlaßkanal (27) die Größe des Durchtrittsquerschnitts des Verbindungskanals (20) steuert.

8. Vorrichtung nach einem der Ansprüche 4 bis 7, dadurch gekennzeichnet, daß der Schließkörper (23; 35, 36) in einer von außen zugänglichen Anschlußbohrung (22) verschiebbar ist.

9. Vorrichtung nach Anspruch 8, dadurch gekennzeichnet, daß die Anschlußbohrung (22) derart an einem Knick des Verbindungskanals (20) angeordnet ist, daß der druckraumseitige Abschnitt des Verbindungskanals (20) in den Boden der Anschlußbohrung (22) und der vorratsraumseitige Abschnitt des Verbindungskanals (20) in die Wand der Anschlußbohrung (22) ausmündet.

## Claims

1. Method of starting a hydraulic diaphragm pump under load with the aid of a starting connection, with operation of a diaphragm which separates a delivery chamber from a hydraulic chamber being effected by an oscillating displacement piston displaceable between the pressure chamber and a hydraulic supply chamber and, upon start-up of the pump, a displacement volume of the hydraulic fluid being transported by the displacement piston (6) in an open connection channel (20) between pressure chamber (5) and supply chamber (7), whereupon the movement of the diaphragm (1) is coupled to the displacement of the displacement piston (6) in that the connection between pressure chamber (5) and supply chamber (7) is interrupted,
characterized in that
interruption of the connection between pressure chamber (5) and supply chamber (7) is effected in an externally controlled manner at the minimum speed of the pump, which corresponds to a fraction of the rated speed.

2. Method according to claim 1, characterized in that the displacement volume of the hydraulic fluid circulates in the connection channel (20) between pressure chamber (5) and supply chamber (7).

3. Method according to claim 1, characterized in that the displacement volume of the hydraulic fluid in the connection channel (20) between pressure chamber (5) and supply chamber (7), because of the displacement piston (6), flows in such a way that it pulsates.

4. Device for effecting the method according to one of claims 1 to 3, wherein the diaphragm pump is provided with at least one diaphragm (1), which separates a delivery chamber (4) from a hydraulic pressure chamber (5) and is clamped at its edge between the pump body (2) and a pump cover (3), and with a hydraulic diaphragm drive in the form of an oscillating displacement piston (6) which is displaceable in the pump body (2) between the pressure chamber (5) and a hydraulic supply chamber (7), and wherein on the pump drive side between the pressure chamber (5) and the supply chamber (7) a connection channel (20) is provided, which on start-up of the pump returns the hydraulic fluid displaced in the pressure chamber (5) by the displacement piston (6) to the supply chamber (7) and in the course of the further strokes of the displacement piston (6) is closable by a closing device (A) so that the pressure in the pressure chamber (5) rises up to the delivery pressure,
characterized in that
control of the closing device (A) is effected externally via an actuating drive (33), with the moment and/or rate of closure being variable, and that the closing device (A) has a movable closing element (23; 35, 36) which is displaceable between a starting position, in which it opens the flow cross-section of the connection channel (20), and an operating position, in which the flow cross-section of the connection channel (20) is closed.

5. Device according to claim 4, characterized in that the actuating drive (33) operates as a function of the number or frequency of the strokes of the displacement piston (6) in such a way that, after the pump is switched on, the flow cross-section of the connection channel (20) available for the displaced hydraulic fluid is reduced upon each further pressure stroke.

6. Device according to claim 4 or 5, characterized in that the closing element is a valve (35, 36), whose valve body (35) cooperates with a valve seat (36) formed in the connection channel (20).

7. Device according to claim 4 or 5, characterised in that the closing element is a slide valve (23), which is disposed in the flow path of the connection channel (20) and via an outlet channel (27) controls the size of the flow cross-section of the connection channel (20).

8. Device according to one of claims 4 to 7, characterised in that the closing element (23; 35, 36) is displaceable in an externally accessible connection bore (22).

9. Device according to claim 8, characterised in that the connection bore (22) is disposed at a bend in the connection channel (20) in such a way that the pressure-chamber-side section of the connection channel (20) opens out into the bottom of the connection bore (22) and the supply-chamber-side section of the connection channel (20) opens out into the wall of the connection bore (22).

## Revendications

1. Procédé dur démarrer une pompe hydraulique à membrane à l'encontre d'une charge, à l'aide d'un circuit de démarrage, selon lequel l'actionnement d'un membrane séparant une chambre d'alimentation d'une chambre hydraulique se fait grâce à un piston de déplacement mobile, suivant un mouvement de va-et-vient, entre la chambre de pression et une chambre formant réservoir hydraulique, et selon lequel, lors du démarrage de la pompe, un volume déplacé du liquide hydraulique est transporté par le piston de déplacement (6) dans un passage de liaison (20) ouvert prévu entre la chambre de pression (5) et la chambre formant réservoir (7), après quoi le mouvement de la membrane (1) fait suite au déplacement du piston (6) grâce au fait que la liaison entre la chambre de pression (5) et la chambre formant réservoir (7) est interrompue, caractérisé en ce que l'interruption de la liaison entre la chambre de pression (5) et la chambre formant réservoir (7) se fait, commandée de l'extérieur, à la vitesse minimale de la pompe qui correspond à une fraction de la vitesse nominale.

2. Procédé selon la revendication 1 caractérisé en ce que le volume déplacé du liquide hydraulique circule dans le passage de liaison (20) prévu entre la chambre de pression (5) et la chambre formant réservoir (7).

3. Procédé selon la revendication 1, caractérisé en ce que le volume déplacé du liquide hydraulique s'écoule, dans le passage de liaison (20) prévu entre la chambre de pression (5) et la chambre formant réservoir (7), en raison du piston de déplacement (6), de manière à produire des pulsations.

4. Dispositif pour la mise en oeuvre du procédé selon l'une des revendications 1 à 3, étant précisé que la pompe à membrane est pourvue d'au moins une membrane (1) séparant une chambre d'alimentation (4) d'une chambre de pression hydraulique (5), qui est serrée, au niveau de son bord, entre le corps de pompe (2) et un couvercle de pompe (3), et d'un mécanisme de commande hydraulique de membrane se présentant sous la forme d'un piston de déplacement (6) mobile dans le corps de pompe (2), suivant un mouvement de va-et-vient, entre la chambre de pression (5) et une chambre formant réservoir hydraulique (7), et qu'il est prévu, côté entraînement de la pompe, entre la chambre de pression (5) et la chambre formant réservoir (7), un canal de liaison (20) qui ramène dans la chambre formant réservoir (7) le liquide hydraulique déplacé dans la chambre de pression (5) par le piston de déplacement (6) lors du démarrage de la pompe, et qui est apte à être fermé à l'aide d'un dispositif de fermeture (A), lors des courses suivantes du piston de déplacement (6), de sorte que la pression monte, dans la chambre de pression (5), jusqu'à atteindre la pression d'alimentation, caractérisé en ce que la commande du dispositif de fermeture (A) se fait de l'extérieur, par l'intermédiaire d'un servomoteur (33), étant précisé que le moment de fermeture et/ou la vitesse de fermeture sont variable, et en ce que le dispositif de fermeture (A) possède un organe de fermeture (23 ; 35, 36) qui est mobile entre une position de départ dans laquelle il dégage la section transversale de passage du canal de liaison (20), et une position de fonctionnement dans laquelle ladite section du canel de liaison (20) est fermée.

5. Dispositif selon la revendication 4, caractérisé en ce que le servomoteur (33) fonctionne suivant le nombre ou la fréquence des courses du piston de déplacement (6), de telle sorte qu'après la connexion de la pompe, la section transversale de passage du canal de liaison (20) disponible pour le liquide hydraulique déplacé diminue à chaque course de pression.

6. Dispositif selon la revendication 4 ou 5, caractérisé en ce que l'organe de fermeture est une soupape (35, 36) dont le corps de soupape (35) coopère avec un siège de soupape (36) formé dans le canal de liaison (20).

7. Dispositif selon la revendication 4 ou 5, caractérisé en ce que l'organe de fermeture est un tiroir de distribution (23) qui est disposé sur le trajet d'écoulement du canal de liaison (20) et commande, par l'intermédiaire d'un canal de passage (27), la taille de la section transversale de passage du canal de liaison (20).

8. Dispositif selon l'une des revendications 4 à 7, caractérisé en ce que l'organe de fermeture (23; 35, 36) est mobile dans un perçage do raccordement (22) accessible de l'extérieur.

9. Dispositif selon la revendication 8, caractérisé en ce que le perçage do raccordement (22) est disposé à un coude du canal de liaison (20) de telle sorte que la section de celui-ci située côté chambre de pression débouche dans le fond du perçage de raccordement (22), tandis que sa section située côté chambre formant réservoir débouche dans la paroi du perçage de raccordement (22).
